# FASCICULE DE BREVET EUROPEEN

(11) **EP 0 099 777 B1**
(45) Date de publication et mention de la délivrance du brevet: **16.09.1987**
(21) Numéro de dépôt: 83401272.6
(22) Date de dépôt: 20.06.1983
(51) Int. Cl.: G05D 23/01, F28F 13/00, C22C 28/00

(54) **Puits de chaleur à régulation de température**
Wärmeschacht mit Temperaturregelung
Heat well with temperature regulation

(30) Priorité: 21.06.1982 FR 8210787
(43) Date de publication de la demande: 01.02.1984
(73) Titulaire: CENTRE NATIONAL D'ETUDES SPATIALES, F-75007 Paris (FR)
(72) Inventeur: Cambon, Gérard, F-31400 Toulouse (FR)
(74) Mandataire: Mongrédien, André

## Description

La présente invention a pour objet un puits de chaleur à régulation de température. Elle trouve une application dans la réalisation de matériels mettant en oeuvre des processus thermiques ayant pour but d'élaborer des matériaux divers. En particulier, l'invention trouve une application dans l'élaboration de matériaux à bord de satellites artificiels.

Les matériels embarqués à bord de satellites artificiels doivent répondre à des conditions particulières qui tiennent aux conditions exceptionnelles de leur utilisation: leur poids doit être faible, leur fiabilité grande, leur besoin en énergie limité, etc... Ces contraintes s'appliquent en particulier aux moyens d'étude des phénomènes de solidification dans l'espace, en apesanteur, aussi bien qu'au sol, dans le champ de gravité, qui font l'objet aujourd'hui d'un certain nombre de travaux.

Pour mieux comprendre ces difficultés et par là même mieux saisir l'intérêt de l'invention, un appareil d'expérimentation sur la solidification, destiné à être embarqué à bord d'un satellite va d'abord être décrit dans ses grandes lignes, et cela à l'aide de la figure 1.

L'appareil représenté sur la figure 1 comprend une structure support 10, un banc 12 reposant sur cette structure, un ou plusieurs tubes d'expérimentation 14 (par exemple trois tubes à 120°) maintenus fixés par rapport au banc, un premier four fixe 20 associé à un premier puits de chaleur 22 également fixe, un second four 24 mobile associé à un second puits de chaleur mobile 26, une table de translation 30 supportant le four et le puits mobiles, et enfin un système 32 de commande du déplacement de la table. Sur le diagramme situé en haut de la figure est représentée la répartition de température le long du tube 14. Il apparaît deux gradients de température G₁ et G₂, le premier fixe et le second mobile. Deux interfaces solide- liquide SL1 SL2 marquent les zones où le matériau contenu dans les tubes 14 passe de la phase solide (extrémités droite et gauche) à la phase liquide (zone centrale). Lorsque l'équipement mobile constitué par les ensembles 24 et 26 se déplace de la droite vers la gauche, il apparaît à l'extrémité droite du tube d'expérimentation une zone cristalline 35.

La présente invention porte sur un puits de chaleur pouvant être utilisé dans une installation de ce genre, comme moyen 22 ou 26. Un puits de chaleur est un dispositif apte à évacuer une certaine quantité de chaleur. En l'occurrence cette chaleur est celle qui provient de la zone centrale de l'appareil située dans les fours et qui se propage vers les extrémités (par conduction, convection, rayonnement, etc...). Pour assurer aux extrémités des tubes d'expérimentation une température constante et maintenir ainsi un gradient de température correct, il convient d'évacuer cette chaleur et d'assurer une régulation de température.

A cette fin, un puits de chaleur comprend un bloc conducteur de la chaleur (par exemple en métal) associé à un moyen d'évacuation des calories et de régulation de la température du bloc.

L'un des problèmes majeurs posés par les puits de chaleur est celui du transfert thermique entre le tube d'expérimentation et le bloc conducteur.

La présente invention a justement pour but de résoudre ce problème dans le contexte très particulier de l'espace.

De façon précise, l'invention a pour objet un puits de chaleur à régulation de température comprenant un bloc conducteur de la chaleur, en contact thermique avec un serpentin parcouru par un liquide de refroidissement, caractérisé en ce que le bloc est percé d'un canal apte à recevoir au moins un tube d'expérimentation, une couche de métal allié ayant une température de fusion inférieure à la température de fonctionnement du puits étant interposée entre le tube d'expérimentation et le puits de chaleur.

L'invention se propose également de résoudre un problème connexe qui est la régulation de la température, à l'aide d'une combinaison de moyens qui remplissent les conditions que l'on exige dans le domaine spatial, et qui ont été évoquées plus haut. De telles conditions permettent de repousser a priori certaines solutions qui pourraient être envisagées pour réaliser une telle régulation. On pourrait penser par exemple utiliser un caloduc dont le puits constituerait la source chaude, ce caloduc étant associé à un élément chauffant apte à assurer une régulation de température. L'inconvénient d'un tel système serait de nécessiter une source d'énergie auxiliaire pour alimenter l'élément chauffant. Pour un puits de chaleur capable d'évacuer 200 W, un tel élément chauffant consommerait de 50 à 80 W, ce qui serait prohibitif dans un satellite.

On pourrait aussi imaginer un dispositif capable de mesurer la température du puits, de comparer cette température à une valeur de consigne, d'engendrer un signal d'erreur fonction de l'écart entre la température mesurée et la valeur de consigne et de commander le débit d'un fluide de refroidissement à l'aide du signal d'erreur pour reme- ner la température à la valeur de consigne. Cette solution présenterait l'inconvénient de nécessiter des organes électroniques qui augmenteraient la complexité de l'appareil, diminueraient sa fiabilité et entraîneraient encore un excès de consommation d'énergie.

La présente invention a justement pour autre but de remédier à ces inconvénients. A cette fin elle propose un puits de chaleur qui ne requiert ni source d'énergie auxiliaire, ni circuit électronique de régulation. En outre, l'invention procure des avantages liés à un faible encombrement des moyens utilisés, à leur grande fiabilité et à leur coût modique.

De manière précise, le puits de chaleur défini plus haut est en outre caractérisé en ce qu'il comprend un réservoir de fluide dilatable intégré au bloc et comportant un soufflet ayant une extrémité mobile, une chambre reliée en série avec le serpentin et traversée par le liquide de refroidissement, le soufflet étant situé dans cette chambre et baignant dans le liquide de refroidissement, cette chambre ayant une sortie susceptible d'être en tout ou partie obturée par un pointeau mobile relié par une tige à l'extrémité mobile du soufflet, de sorte que le pointeau dégage la sortie de la chambre et facilite l'écoulement du liquide de refroidissement à travers le serpentin lorsque la température du puits excède une valeur de consigne et inversement obture la sortie et ralentisse l'écoulement du liquide à travers le serpentin lorsque la température est en-dessous de cette valeur de consigne.

On voit que de tels moyens remplissent bien les fonctions visées: l'évacuation des calories s'effectue par le liquide de refroidissement et la régulation s'effectue de manière automatique par action sur le débit de ce liquide, sans nécessiter d'organe électronique de mesure ou de correction. Par ailleurs le nombre de pièces en mouvement étant très faible la fiabilité est grande et la robustesse remarquable. Enfin tous les organes de régulation étant intégrés dans le bloc conducteur, l'encombrement du puits est à son minimum.

Les caractéristiques de l'invention apparaîtront mieux après la description qui suit d'exemples de réalisation donnés à titre explicatif et nullement limitatif. Cette description se réfère à des dessins annexés, qui font suite à la figure 1 déjà décrite et sur lesquels:
- la figure 2 représente un premier mode de réalisation de l'invention,
- la figure 3 représente un second mode de réalisation.

La figure 2 représente en coupe longitudinale un puits de chaleur conforme à l'invention. Selon un premier mode de réalisation tel que représenté, ce puits comprend un bloc métallique 40 percé de canaux cylindriques 42 destinés à recevoir des tubes d'expérimentation 44 (un seul tube est visible sur la figure), un serpentin 46 en contact thermique étroit avec le bloc 40, (par exemple au moyen d'un liquide 47 constitué par un métal liquide indium-gallium, ou par de la paraffine, de l'eau, de l'alcool etc...), un connecteur hydraulique d'entrée 48 et une tubulure de sortie 50. Le liquide de refroidissement peut être quelconque mais, pour l'application spatiale envisagée, l'eau semble avantageuse.

Le dispositif illustré comprend encore, dans un logement 52 percé dans le bloc 40 un ensemble de moyens constitué par les éléments suivants: un réservoir 54 rempli d'un fluide 55 présentant un fort coefficient de dilatation avec la température (un gaz par exemple ou un liquide comme l'alcool), ce réservoir étant en appui sur une butée 59 et se prolongeant par un soufflet 56 ayant une extrémité mobile 57. Ce soufflet est situé dans une chambre 58 dans laquelle pénètre la tubulure de sortie 50. Le soufflet baigne donc extérieurement dans le liquide de refroidissement et intérieurement dans le liquide de détection de température.

La chambre 58 possède une ouverture 60 pouvant être plus ou moins obturée par un pointeau 62, qui peut prendre appui sur un siège 63. Le pointeau 62 est relié par une tige 64 à l'extrémité mobile 57 du soufflet. La tige 64 possède une butée 66 sur laquelle vient prendre appui un ressort 68 qui s'appuie par ailleurs sur le fond de la chambre 58. L'ouverture 60 communique avec une tubulure de sortie 72 munie d'un connecteur hydraulique de sortie 74.

Le dispositif représenté comprend encore et accessoirement un second soufflet 76 et une base 78 sur laquelle s'appuie un ressort 80 tenu par ailleurs par un bouchon 82 à filetage, dont l'enfoncement peut être réglé de l'extérieur par rotation. Sur ce bouchon est fixée une butée élastique 83.

Le fonctionnement de ce dispositif est le suivant. Le liquide de refroidissement qui parcourt le serpentin 46 a un débit qui est fixé par la position du pointeau 62 par rapport à l'ouverture 60. Or, ce pointeau se déplace avec la tige 64 elle-même actionnée par le soufflet 56. Celui-ci s'allonge lorsque le fluide qu'il contient se dilate sous l'effet d'une élévation de température et se rétracte sous l'effet inverse. Le débit du liquide de refroidissement se trouve donc modifié lors des variations de température du fluide contenu dans le réservoir, donc finalement lors des variations de température du puits. On observera qu'une augmentation de température a pour effet d'ouvrir le dispositif et d'augmenter le débit du liquide. Un tel principe est déjà connu notamment par GB-A-196 395, FR-A-1 028 294 et FR-A-1 432 935.

On observera encore que le système de régulation décrit est insensible à la pression du liquide de refroidissement, puisque l'élément de commande (en l'occurrence le soufflet 56) plonge dans ce liquide et est donc toujours à la pression de celui-ci.

Lorsque la température du puits est inférieure à une température de consigne le pointeau 62 est sur son siège et le liquide de refroidissement ne circule pas. Lorsque la température s'élève la dilatation des soufflets 56 et 76 a pour effet de faire reculer la base 78, le pointeau restant toujours sur son siège. Lorsque la base 78 vient en contact avec la butée élastique 83, le pointeau se dégage de son siège et le liquide de refroidissement commence à circuler.

Le réglage de la température de consigne peut s'effectuer en enfonçant plus ou moins le bouchon 82, ce qui a pour effet de régler la position de la butée élastique 83 et, par suite, la température d'ouverture du pointeau 62. Des capteurs de température 100 sont implantés en différents endroits de l'appareil afin de faciliter le réglage et la surveillance de la température de fonctionnement.

Dans le mode de réalisation illustré sur la figure 3, le fluide 55 dont la dilatation commande l'ouverture de la vanne est situé à l'extérieur du soufflet 56, le liquide de refroidissement étant alors à l'intérieur. La tige 64 qui relie l'extrémité mobile 57 du soufflet au pointeau 62 traverse alors le soufflet. Mise à part cette différence de disposition le principe de cette variante est le même que précédemment: lors d'une élévation de température, le soufflet se contracte (au lieu de se dilater puisque le fluide 55 est à l'extérieur du soufflet) et sous l'effet de cette déformation, le pointeau 62 s'écarte de son siège 63 ce qui a pour effet de mettre en circulation de liquide de refroidissement.

Dans cette variante, comme dans la précédente, on obtient une compensation de pression puisque le soufflet baigne toujours dans le liquide de refroidissement.

Le mode de réalisation de la figure 3 se distingue encore de celui de la figure précédente par le fait que les moyens de réglage de la température agissent cette fois sur la position du siège. A cette fin le siège 63 est solidaire d'une pièce mobile 90 dont la position peut être modifiée par action sur un bouton moleté 92.

Naturellement, d'autres dispositions pourraient être imaginées à partir de celles qui viennent d'être décrites sans sortir du cadre de l'invention.

En ce qui concerne le transfert thermique avec le bloc conducteur, l'invention prévoit un joint métallique liquide 84 intercalé entre le canal cylindrique 42 percé dans le bloc 40 et le tube d'expérimentation 44. Un tel joint favorise le transfert thermique entre le tube et le puits et améliore donc l'efficacité de celui-ci. Le métal employé doit être liquide à la température de fonctionnement du puits, et il est de préférence, solide à la température ambiante (par exemple à 20 °C). Un métal qui convient bien à cette utilisation est l'alliage indium-gallium dont le point de fusion est situé vers 50°C. Avec les métaux liquides un obtient une conductance thermique d'environ 47 W/°C, ce qui est bien meilleur qu'avec une couche d'hélium, où avec une couche d'épaisseur 0,2 mm la conductance thermique ne serait que de 2,6 W/°C ou avec de l'air, où cette conductance serait de 0,5 W/ °C.

La solution du joint métallique liquide offre un autre avantage. Si le joint est solide à la température ambiante, il participe au maintien du tube d'expérimentation dans le puits, ce qui est particulièrement utile pendant la phase de lancement et de mise en orbite du satellite où les vibrations risquent d'endommager le tube.

Pour finir et à titre seulement explicatif, il peut être indiqué que le dispositif décrit est capable d'évacuer 200 W à une température réglable entre 50°C et 100°C avec une régulation de température de + 1 °C avec un liquide de refroidissement qui est de l'eau à une pression comprise entre 4,2 et 6 bars, cette eau ayant une température d'entrée nominale de 21 °C (minimum 4°C maximum 49°C) et une température de sortie de 93 °C maximum avec un débit maximal de l'ordre de 0,02 kg/s. Le réservoir de fluide de détection de température peut présenter un volume de 5 à 10 cm³ et le serpentin avoir une longueur de 4 à 6 mètres avec 4 mm de diamètre intérieur, ce serpentin peut être enroulé sur un diamètre moyen de 50 mm et comprendre 37 spires.

La définition d'un puits capable d'évacuer plus de 200 W est immédiate à partir de ces données par simple extrapolation.

Naturellement, si l'appareil qui vient d'être décrit est qualifié pour être utilisé à bord de satellites artificiels, il l'est a fortiori pour des matériels de laboratoire au sol.

## Revendications

1. Puits de chaleur comportant des moyens pour assurer une évacuation régulée de la chaleur provenant d'un tube d'expérimentation (44) disposé dans un bloc métallique (40) jusqu'à un liquide de refroidissement circulant dans un serpentin (46) disposé dans le bloc métallique (40), ce puits étant caractérisé par le fait qu'il comprend une couche de métal allié (84), ce métal étant choisi pour être liquide à la température de fonctionnement du puits et solide à la température ambiante, cette couche (84) étant interposée entre le tube d'expérimentation (44) et le bloc métallique (40), cette couche (84) assurant ainsi, lorsqu'elle est liquide, un bon transfert thermique entre le tube d'expérimentation (46) et le bloc métallique (40) en cours de fonctionnement du puits, et, lorsqu'elle est solide, un bon maintien mécanique du tube d'expérimentation (46) dans le bloc métallique (40) avant mise en fonctionnement du puits, et par le fait qu'il comprend un liquide (47) entre le serpentin (46) et le bloc métallique (40), ce liquide assurant un contact thermique étroit entre le bloc (40) et le serpentin (46), et par le fait qu'il comprend des organes de régulation agissant sur le flux du fluide de refroidissement circulant dans le serpentin (46) en fonction de la température du puits, ces organes étant aptes à augmenter ce flux lorsque la température du puits augmente et à diminuer ce flux lorsque la température du puits diminue.

2. Puits de chaleur selon la revendication 1, caractérisé en ce que le métal allié (84) est un alliage indium-gallium.

3. Puits de chaleur selon la revendication 1, caractérisé par le fait que les organes de régulation du flux du fluide de refroidissement comprennent un réservoir (54) de fluide dilatable (55) intégré au bloc (40) et comportant un soufflet (56) ayant une extrémité mobile (57), une chambre (58) reliée en série avec le serpentin (46) et traversée par le liquide de refroidissement, cette chambre (58) ayant une sortie (60) susceptible d'être en tout ou partie obturée par un pointeau mobile (62) relié par une tige (64) à l'extrémité mobile (57) du soufflet (56), de sorte que le pointeau dégage la sortie de la chambre et facilite l'écoulement du liquide de refroidissement à travers le serpentin lorsque la température du puits excède une valeur de consigne et obture la sortie et ralentit l'écoulement du liquide à travers le serpentin lorsque la température est en-dessous de cette valeur de consigne.

4. Puits de chaleur selon la revendication 3, caractérisé en ce que le fluide dilatable (55) est situé à l'intérieur du soufflet (56) et le liquide de refroidissement à l'extérieur du soufflet, et en ce que la tige (64) est située à l'extérieur du soufflet.

5. Puits de chaleur selon la revendication 4, caractérisé en ce que l'extrémité du soufflet autre que l'extrémité (57) reliée à la tige (64) est reliée à une base (78) susceptible, lors de l'allongement du soufflet, de venir en appui sur une butée élastique (83) reliée à des moyens de réglage de sa position.

6. Puits de chaleur selon la revendication 3, caractérisé en ce que le fluide dilatable (55) est situé à l'extérieur du soufflet et en ce que la chambre (58) communique avec l'intérieur du soufflet qui contient le liquide de refroidissement.

## Claims

1. Heat well possessing means for ensuring a controlled dissipation of the heat coming from an experimentation tube (44) arranged in a metal block (40) to a cooling liquid circulating in a coil (46) arranged in the metal block (40), this well being characterized in that it has a layer of alloyed metal (84), this metal being selected to be liquid at the operating temperature of the well and solid at the ambient temperature, this layer (84) being interposed between the experimentation tube (44) and the metal block (40), and this layer (84) thus ensuring, when it is liquid, a good heat transfer between the experimentation tube (46) and the metal block (40) during the operation of the well and, when it is solid, a good mechanical retention of the experimentation tube (46) in the metal block (40) before the well is put into operation, in that it has a liquid (47) between the coil (46) and the metal block (40), this liquid ensuring close thermal contact between the block (40) and the coil (46), and in that it possesses regulating members acting on the flow of cooling fluid circulating in the coil (46) as a function of the temperature of the well, these members being designed to increase this flow when the temperature of the well increases and to reduce this flow when the temperature of the well decreases.

2. Heat well according to Claim 1, characterized in that the alloyed metal (84) is an indium/gallium alloy.

3. Heath well according to Claim 1, characterized in that the members for regulating the flow of cooling fluid comprise a tank (54) of expandable fluid (55), incorporated in the block (40) and having a bellows (56) with a movable end (57), and a chamber (58) which is connected in series to the coil (46) and through which the cooling liquid passes, this chamber (58) having an outlet (60) capable of being closed off completely or partially by a movable needle (62) connected by means of a rod (64) to the movable end (57) of the bellows (56), so that the needle exposes the outlet of the chamber and makes it easier for the cooling liquid to flow through the coil when the temperature of the well exceeds a nominal value and closes off the outlet and slows the flow of liquid through the coil when the temperature is below this nominal value.

4. Heat well according to Claim 3, characterized in that the expandable fluid (55) is located inside the bellows (56) and the cooling liquid is located outside the bellows, and in that the rod (64) is arranged outside the bellows.

5. Heat well according to Claim 4, characterized in that the end of the bellows other than the end (57) connected to the rod (64) is connected to a base (78) which, during the extension of the bellows, is capable of coming up against an elastic stop (83) connected to means of adjusting its position.

6. Heat well according to Claim 3, characterized in that the expandable fluid (55) is located outside the bellows, and in that the chamber (58) communicates with the interior of the bellows which contains the cooling liquid.

## Patentansprüche

1. Wärmesenke, mit einer Anordnung, die eine geregelte Abfuhr von einem in einem Metallblock (40) angeordneten Experimentierrohr (44) stammenden Wärme zu einer Kühlflüssigkeit gewährleistet, die in einer im Metallblock (40) angeordneten Schlange (46) zirkuliert, dadurch gekennzeichnet, dass die Wärmesenke eine Schicht (84) aus einer Metallegierung aufweist, wobei das Metall derart gewählt ist, dass es bei der Betriebstemperatur der Wärmesenke flüssig ist und bei der Umgebungstemperatur fest ist, wobei die Schicht (84) zwischen dem Experimentierrohr (44) und dem Metallblock (40) angeordnet ist, so dass die Schicht (84), wenn sie flüssig ist, eine gute Wärmeleitung zwischen dem Experimentierrohr (44) und dem Metallblock (40) gewährleistet während des Betriebs der Wärmesenke, und wenn sie fest ist, eine gute mechanische Halterung des Experimentierrohrs (44) im Metallblock (40) gewährleistet vor der Inbetriebnahme der Wärmesenke, dass die Wärmesenke eine Flüssigkeit (47) aufweist zwischen der Schlange (46) und dem Metallblock (40), wobei die Flüssigkeit einen guten thermischen Kontakt gewährleistet zwischen dem Block (40) und der Schlange (46) und dass die Wärmesenke eine Regelanordnung aufweist, die auf die Strömung des in der Schlange (46) zirkulierenden Kühlfluids als Funktion der Temperatur der Senke einwirkt, wobei diese Anordnung die Strömung erhöht, wenn die Temperatur der Senke steigt und die Strömung verringert, wenn die Temperatur der Senke sinkt.

2. Wärmesenke nach Anspruch 1, dadurch gekennzeichnet, dass die Metallegierung (84) eine Indium-Gallium-Legierung ist.

3. Wärmesenke nach Anspruch 1, dadurch gekennzeichnet, dass die Regelanordnung für die Strömung des Kühlfluids ein in den Block (40) integriertes Reservoir (54) für das ausdehnbare Fluid (55) aufweist, sowie einen Balg (56) mit einem beweglichen Ende (57), eine Kammer (58), die mit der Schlange (46) in Reihe geschaltet ist und von der Kühlflüssigkeit durchströmt wird, wobei diese Kammer (58) einen Auslass (60) aufweist, der ganz oder teilweise durch eine bewegliche Ventilspitze (62) verschliessbar ist, welche über eine Stange (64) mit dem beweglichen Ende (57) des Balges (56) derart verbunden ist, dass die Ventilspitze den Auslass der Kammer freigibt und die Strömung der Kühlflüssigkeit durch die Schlange ermöglicht, wenn die Temperatur der Senke einen Schwellwert überschreitet und den Auslass verschliesst und die Strömung der Flüssigkeit durch die Schlange verlangsamt, wenn die Temperatur unterhalb dieses Schwellwertes liegt.

4. Wärmesenke nach Anspruch 3, dadurch gekennzeichnet, dass das ausdehnbare Fluid (55) im Inneren des Balges (56) angeordnet ist und die Kühlflüssigkeit ausserhalb des Balges und dass der Stab (64) ausserhalb des Balges angeordnet ist.

5. Wärmesenke nach Anspruch 4, dadurch gekennzeichnet, dass das dem mit dem Stab (64) verbundenen Ende (57) gegenüberliegende Ende des Balges mit einem Teil (78) verbunden ist, das bei Ausdehnung des Balges sich auf einem elastischen Anschlag (83) abstützt, der mit einer Regelanordnung für seine Stellung verbunden ist.

6. Wärmesenke nach Anspruch 3, dadurch gekennzeichnet, dass das ausdehnbare Fluid (55) ausserhalb des Balges angeordnet ist und dass die Kammer (58) mit dem Inneren des Balges in Verbindung steht, der die Kühlflüssigkeit enthält.
